# EUROPÄISCHE PATENTSCHRIFT

(11) **EP 3 129 148 B1**
(45) Veröffentlichungstag und Bekanntmachung des Hinweises auf die Patenterteilung: **02.05.2018**
(21) Anmeldenummer: 15713334.9
(22) Anmeldetag: 31.03.2015
(51) Int. Cl.: B02C 2/04

(54) **BEFESTIGUNG DER ACHSE IN EINEM KEGELBRECHER**
SECURING THE SHAFT IN A CONE CRUSHER
FIXATION DE L'AXE DANS UN CONCASSEUR À CÔNE

(30) Priorität: 09.04.2014 DE 102014105046
(43) Veröffentlichungstag der Anmeldung: 15.02.2017
(73) Patentinhaber: ThyssenKrupp Industrial Solutions AG, 45143 Essen (DE); thyssenkrupp AG, 45143 Essen (DE)
(72) Erfinder: FISCHER, Siegbert, 59320 Ennigerloh (DE); MECKE, Hans-Jürgen, 47259 Duisburg (DE)
(74) Vertreter: thyssenkrupp Intellectual Property GmbH
(86) Internationale Anmeldenummer: PCT/EP2015/057014
(87) Internationale Veröffentlichungsnummer: WO 2015/155062

(56) Entgegenhaltungen:
- WO-A1-2012/140307
- FR-A- 849 991
- US-A- 3 337 143
- US-A- 4 232 833

## Beschreibung

Die Erfindung betrifft einen Kegelbrecher mit einem auf einer angetriebenen Exzenterbuchse gehaltenen Brechkegel, wobei die Exzenterbuchse in radialer Führung um eine als Achszapfen ausgebildete Brecherachse rotiert, die in einer im unteren Gehäuseunterteil vorgesehenen Aufnahme fest eingespannt ist.

### STAND DER TECHNIK

Kegelbrecher dieser Art aber auch Kreiselbrecher sind seit langem aus dem Stand der Technik bekannt. Entsprechend ihrem Einsatzzweck, der massenhaften Zerkleinerung von Gesteinsbrocken, sind sie in rauer Umgebung großen Belastungen und entsprechend hohem Verschleiß ausgesetzt. Um den zuverlässigen Betrieb gewährleisten zu können, müssen die Verschleißteile, zu denen insbesondere der auf dem Kegelträger gehaltene Brechkegel und auch die Lagerung des Kegelträgers gehört, von Zeit zu Zeit ausgewechselt werden. Dabei ist es für die Standzeit vorteilhaft, wenn diese Arbeiten kurzfristig vor Ort durchgeführt werden können. Da die äußeren Bedingungen vor Ort jedoch recht unkomfortabel sind und das für die Wartungsarbeiten eingesetzte Personal wegen des ausfallbedingten Verzugs mitunter ungeduldig wird, müssen die Handriffe einfach und ohne besonderen Werkzeugaufwand durchführbar sein. Insbesondere ist der Einsatz von schwerem Werkzeug wegen der Gefahr der Beschädigung der Brecher möglichst zu vermeiden.

Nun hat es sich seit langem eine Halterung des Achszapfens innerhalb des Gehäuses bewährt, wie sie beispielsweise im Stand der Technik nach DE 1 027 042 offenbart ist. Dabei ist eine glockenförmige Exzenterbuchse mit entsprechend glockenförmigem Brechkegel über einen feststehenden Achszapfen gestülpt. Die Exzenterbuchse wird über ein Kegelradgetriebe und eine waagerecht liegende Antriebswelle von einem außen liegenden Motor in Umdrehung versetzt. Die Einspannung des Achszapfens im Gehäuseunterteil erfolgt über einen konischen Sitz, der selbsthemmend wirkt. Zur vertikalen Sicherung und zur Korrektur der Einbaulage des Achszapfens ist es bekannt, am unteren Ende des Achszapfens eine Wellenmutter einzusetzen, um den Achszapfen gegen das Gehäuseteil zusätzlich zu verspannen.

Die konischen Sitzflächen am Achszapfen und im Gehäuseunterteil zu fertigen ist jedoch wegen der notwendigen Präzision besonders aufwendig. Das gilt vor allem für moderne Kegelbrecher, bei denen die Achszapfen eine Länge von über einem Meter haben. Konische Sitze in dieser Länge zu fertigen ist zumindest aufwendig, wenn nicht sogar - zumindest in der erforderlichen Präzision - unmöglich, insbesondere, wo die im Achszapfen verlaufenden Ölkanäle auf die genaue axiale Positionierung angewiesen sind. Weiterhin ist es schwierig, einen durch den Betrieb fest in sein konisches Lager eingepressten Achszapfen zur Reparatur zu demontieren. Selbst unter Zuhilfenahme von Druckölverbänden ist das Lösen eines Achszapfens aus seinem konischen Sitz nicht immer gewährleistet, so dass schweres Werkzeug zum Einsatz kommt.

Eine Vorrichtung gemäß dem Oberbegriff des Anspruchs 1 ist aus WO 2012/140307 A1 bekannt.

### DIE ERFINDUNG

Aufgabe der vorliegenden Erfindung ist es nunmehr, einen wartungsfreundlichen und kostengünstigen Kegelbrecher zu konzipieren, bei dem die Montage und auch die Demontage des Achszapfens problemlos auch unter widrigen Bedingungen und ohne den Einsatz schweren Werkzeugs möglich sind.

Diese Aufgabe wird durch den Kegelbrecher nach Anspruch 1 gelöst. Vorteilhafte Ausführungsformen sind in den Unteransprüchen beschrieben.

Wie beansprucht, liegt der wesentliche Aspekt der Erfindung darin, den für große Kegelbrecher problematischen konischen Sitz des Achszapfens durch einen zylindrischen Sitz zu ersetzen und den Achszapfen in diesem zylindrischen Sitz auf eine rein mechanische Weise kraftschlüssig zu verspannen, wobei diese Verspannung denselben sicheren Halt, wie ein konischer Sitz bietet, dabei jedoch die Nachteile der aufwendigen (De)montage und der schwierigen Positionierung der Ölkanäle vermeidet. Das wird erfindungsgemäß dadurch erreicht, dass die als Achszapfen ausgebildete Brecherachse einen zylindrischen oberen Lagerabschnitt aufweist, der in einer die Achszapfenaufnahme bildenden Bohrung verspannt wird. Die kraftschlüssige Verspannung erfolgt dabei vermittels einer von außen zugänglichen und rein mechanisch betätigbaren Spannvorrichtung, wobei sich als solche Spannvorrichtung die Verwendung eines konischen Spannsatzes anbietet, wie er aus dem Stand der Technik insbesondere für die Herstellung von Welle-Nabenverbindungen bekannt ist.

Um die durch die taumelnde Bewegung hervorgerufenen Kräfte zuverlässig kompensieren zu können, erfolgt die Verspannung des Achszapfens nicht nur über eine einzige obere Spannvorrichtung, sondern vermittels zweier mit axialem Abstand zueinander angeordneter und vom Biegemoment abhängiger mechanischen Spannvorrichtungen, die mit ausreichend großer Kraftangriffsfläche im Gehäuseunterteil gehalten sind. Dementsprechend weist der Achszapfen neben dem oberen Lagerabschnitt zusätzlich einen zylindrischen unteren Lagerabschnitt auf, der vermittels der zweiten "unteren" mechanischen Spannvorrichtung in einem korrespondierenden unteren Bereich des im Gehäuseunterteil vorgesehenen Ringraums eingespannt ist.

Wegen der großen Spannkräfte und wegen des einfachen und damit robusten Aufbaus ist es von besonderem Vorteil, wenn die beiden mechanischen Spannvorrichtungen zur Herstellung der kraftschlüssigen Verbindung von konischen Spannsätzen, wie sie an sich aus dem Stand der Technik bekannt und kommerziell erhältlich sind, gebildet werden. Bekanntermaßen haben solche Spannsätze einen kegelförmigen Innenring (inneren Konusring) und einen entsprechend kegelförmigen ein- oder zweiteiligen äußeren Konusring ("Druckring"), wobei die Kegelflächen der Ringe aufeinander gleiten und wobei Innenring und Druckring mit Zugmitteln, insbesondere mit durchgesteckten in Schraubverbänden zusammengefassten Spannschrauben, übereinander gezogen werden. Wegen der kegelförmigen Ringe entsteht mit der Verschiebung der Kegelflächen aus der axialen Vorspannkraft der Schrauben eine radiale Kraftkomponente, die den Innenring elastisch schrumpft und den Außenring aufweitet, so dass eine Pressung erzeugt wird.

Um das Schrumpfen respektive das Aufweiten der Ringe zu erleichtern, ist es gerade bei den für den vorliegenden Einsatzzweck benötigten Spannvorrichtungen mit großem Durchmesser besonders vorteilhaft, geschlitzte Innen- und Außenringe zu verwenden.

Zwar ist es für den erfindungsgemäßen Einsatz der Spannsätze zweckmäßig, aber nicht unbedingt notwendig, dass die Ringe durchgängig sind. Stattdessen können Spannsätze auch von einzelnen Ringsegmenten gebildet werden, die symmetrisch um den Umfang des Achszapfens herum angeordnet werden.

Ganz generell ist bei den Spannsätzen jedoch darauf zu achten, dass die Kegelwinkel nicht zu flach sind und beim Verspannen die Gefahr der Selbsthemmung besteht, die das spätere Öffnen behindert. Stattdessen sollten die Kegelwinkel ausreichend steil sein, so dass trotz effektiver Verspannung dennoch ein problemloses Öffnen der Spannsätze beim Lösen der Spannschrauben garantiert ist. Die Demontage des Achszapfens erfolgt auf einfache Weise durch Lösen der Schraubenverbände beider Spannsätze. Insbesondere sind keine zusätzlichen Hilfsmittel, wie beispielsweise Druckölverbände, nötig. Allerdings kann es vorteilhaft sein, die von kommerziell erhältlichen Spannsätzen bekannten Abdrückgewinde vorzusehen, in die Schrauben eingeschraubt werden können, die sich dann gegen den Außenring abstützen und die Ringe auseinander treiben.

Für die einfache und präzise Montage und für den sicheren Halt des Achszapfens ist es weiterhin vorteilhaft, in der Achszapfenaufnahme einen axialen Anschlag vorzusehen, gegen den der Achszapfen mit einer entsprechend ringförmigen Auflage anliegt. Der Achszapfen wird dann einfach von oben in die Achszapfenaufnahme bis zum Anschlag eingeführt. Der Anschlag definiert so die exakte axiale Einbaulage des Achszapfens, in der insbesondere auch die im Achszapfen verlaufenden Ölleitungen zuverlässig positioniert sind. Die ringförmige Auflage des Anschlags wird vorteilhafterweise dadurch realisiert, dass einerseits der Achszapfen und andererseits die Achszapfenaufnahme im unteren Bereich eine Verringerung des Durchmessers erfahren. Die ringförmige Auflage ergibt sich dann am Übergang zwischen den beiden unterschiedlichen Durchmessern.

Dabei ist es im Hinblick auf eine gute Zugänglichkeit und mithin für eine einfache Montage besonders vorteilhaft, wenn die Verringerung des Durchmessers zwischen dem oberen und dem unteren Lagerabschnitt des Achszapfens vorgesehen ist, wobei der untere Lagerabschnitt ein kleineres Außenmaß als der obere Lagerabschnitt hat. Auch die Spannsätze haben entsprechend unterschiedliche Durchmesser. Die Schraubverbände des oberen Spannsatzes sind bei der Montage von oben und die des unteren Spannsatzes von unten zugänglich.

Um Achszapfen besonders großer Durchmesser sicher verspannen zu können, ist es vorteilhaft, konische Spannsätze mit radial geteilten Druckringen, die quasi hintereinander liegen, zu verwenden. In diesem Fall haben die Spannsätze einen vorderen Druckring, der dem Innenring zugewandt ist, und einen hinteren Druckring, wobei beide Druckringe über die Ihnen zugeordneten und den Innenring durchgreifenden von Spannschrauben beaufschlagt werden.

Ein besonderer Vorteil, der sich aus der erfindungsgemäßen Verspannung des Achszapfens ergibt, ist neben der robusten Konstruktion des Kegelbrechers vor allem auch die verhältnismäßig geringe Bauhöhe bei großem Durchmesser und entsprechend großer Leistungsfähigkeit bei hohem Durchsatz. Ein weiterer Vorteil der erfindungsgemäßen Verspannung ist der im Verhältnis zum bisherigen konischen Lager wesentlich geringere bauliche Aufwand der Lagerung. Zudem kann auf die bei der konischen Lagerung notwendige separate Fixierung der vertikalen Einbaulage des Achszapfens verzichtet werden.

Die Erfindung bietet damit eine wartungsfreundliche und wirtschaftlich sinnvolle Alternative zur bestehenden Art der Achsbefestigung.

### BEVORZUGTES AUSFÜHRUNGSBEISPIEL DER ERFINDUNG

Eine besondere Ausführungsform des erfindungsgemäßen Kegelbrechers wird nachfolgend anhand der Figuren näher erläutert. Dabei zeigen:
- **Figur 1**: einen Schnitt durch den Kopf des Kegelbrechers und
- **Figur 2**: einen Ausschnitt umfassend die konischen Spannsätze.

In Figur 1 ist zunächst ein Schnitt durch den Kopf des erfindungsgemäßen Kegelbrechers dargestellt. Dabei wird das dem Kegelbrecher aufgegebene Brechgut zwischen dem feststehenden Brechring 1 des Gehäuseoberteils 2 und dem auf einem konischen Sitz des Kegelträgers 4 aufsitzenden Brechkegel 3 zerkleinert. Der Kegelträger 4 wird über die angetriebene Exzenterbuchse 5 in eine taumelnde Bewegung versetzt, wodurch sich der Brechspalt 6 zwischen Brechring 1 und Brechkegel 3 kontinuierlich umlaufend verändert. In dem Brechspalt 6 wird das Brechgut durch Quetsch- und Schlagwirkung soweit zerkleinert, bis es den Kegelbrecher durch den Brechspalt 6 verlassen kann.

Die angetriebene Exzenterbuchse 5 rotiert in radialer Führung um einen Achszapfen 7, der im Gehäuseunterteil 8 fest eingespannt ist. Zur axialen Abstützung des Kegelträgers 4 dient ein am Kopf eines Zylinderkolbens 9 angeordnetes sphärisches Axiallager 10, das die taumelnde Bewegung des Kegelträgers 4 aufnimmt. Der Zylinderkolben 9 ist in einer stirnseitigen Bohrung des Achszapfens 7 integriert und ermöglich die axiale Verschiebung des Kegelträgers 4 mit dem aufsitzenden Brechkegel 3, was zur Einstellung der Weite des Brechspaltes 6 führt. Die Versorgung des Zylinderkolbens 9 mit Hydrauliköl geschieht über in den Achszapfen 7 eingebrachte Ölleitungen 18.

Der Achszapfen 7 ist rotationszylindrisch ausgebildet und in die entsprechende im Gehäuseunterteil 8 vorgesehene und als Bohrung ausgebildete Achszapfenaufnahme 11 eingeschoben, wobei zwischen dem Achszapfen 7 und der Achszapfenaufnahme 11 ein ausreichend großes Spiel vorgesehen ist. Zum Zwecke der Verspannung des Achszapfens 7 innerhalb der Achszapfenaufnahme 11 weist dieser einen zylindrischen oberen Lagerabschnitt 15 auf (Figur 2), der vermittels einer oberen mechanischen Spannvorrichtung in Form eines konischen Spannsatzes 14.1 in der Achszapfenaufnahme verspannt ist. Dabei ist der konische Spannsatz 14.1 in einem in der Achszapfenaufnahme 11 vorgesehenen Ringraum 12 aufgenommen.

Im vorliegenden Ausführungsbeispiel ist der Achszapfen 7 zusätzlich über eine zweite untere Verspannung 14.2 gehalten. Dazu weist dieser einen zylindrischen unteren Lagerabschnitt 13 auf, der vermittels einer entsprechenden unteren mechanischen Spannvorrichtung in Form eines weiteren konischen Spannsatzes 14.2 kleineren Durchmessers in einem unteren Bereich der der Achszapfenaufnahme 11 eingespannt ist. In diesem Fall ist der den Spannsatz 14.2 aufnehmende Ringraum 16 aus dem Achszapfen ausgenommen. Somit ist die Befestigung des Achszapfens 7 dadurch gekennzeichnet, dass dieser über zwei biegemomentenabhängige, unterschiedlich große Spannsätze 14.1 und 14.2 mit ausreichend großer Kraftangriffsfläche im Gehäuseunterteil 8 eingespannt wird. Über die beiden Ringräume 12 und 16 sind die Spannsätze 14.1 und 14.2 in zwei dafür vorgesehene und als zylindrische Führungen ausgebildete Bauabschnitte zwischen Achszapfen und Achszapfenaufnahme eingebaut.

Wie aus den Figuren ersichtlich, liegt der Achszapfen 7 an einem Anschlag 17 an, den die Achszapfenaufnahme 11 ausbildet. Dazu ist zwischen dem oberen Lagerabschnitt 15 und dem unteren Lagerabschnitt 13 ein Übergang von einem kleinen zu einem größeren Bohrungsdurchmesser und entsprechend am Achszapfen 7 ein Übergang von einem größeren zu einem kleinen Wellendurchmesser vorgesehen. Dieser Anschlag 17 in axialer Richtung definiert die Einbautiefe des Achszapfens 7 in der Achszapfenaufnahme 11.

Die in dieser Ausführungsform benutzten Spannsätze haben jeweils drei gegeneinander verschiebbare Elemente, wobei die erforderliche Spannkraft über entsprechende Schraubenverbände eingestellt wird. Ersichtlich ist der obere Spannsatz 14.1 derart orientiert, dass der am oberen Lagerabschnitt 15 anliegende kegelige Innenring 20 sich nach unten zum unteren Lagerabschnitt 13 hin verjüngt. Hingegen ist der untere Spannsatz 14.2 derart orientiert, dass der am unteren Lagerabschnitt 13 anliegende kegelige Innenring 19 sich nach oben zum oberen Lagerabschnitt 15 hin verjüngt.

In der Ausführungsform werden kommerziell erhältliche Spannsätze 14.1, 14.2 eingesetzt, die jeweils einen geschlossenen Innenring 20 und zwei hintereinander liegende geschlossene Druckringe 21.1 und 21.2 umfassen, wobei jeder der Druckringe 21.1 und 21.2 über einen separaten Schraubenverband 22 verspannt wird. Dabei ist der obere Spannsatz 14.1 so orientiert, dass die Köpfe der Schrauben 22 bei abgenommener Exzenterbuchse von oben zugänglich sind, wobei der untere Spannsatz 14.2 durch Schrauben verspannbar ist, deren Köpfe von unten zugänglich sind.

### Bezugszeichenliste

- 1: Brechring
- 2: Gehäuseoberteil
- 3: Brechkegel
- 4: Kegelträger
- 5: Exzenterbuchse
- 6: Brechspalt
- 7: Achse
- 8: Gehäuseunterteil
- 9.: Zylinderkolben
- 10: Axiallager
- 11: Achszapfenaufnahme
- 12: Ringraum
- 13: unterer Lagerabschnitt 1
- 14: Spannsätze (14.1 und 14.2)
- 15: oberer Lagerabschnitt
- 16: Ringraum
- 17: Anschlag
- 18: Ölleitung
- 19: Innenring 19
- 20: Innenring 20
- 21: Druckringe (21.1 und 21.2)
- 22: Schrauben

## Patentansprüche

1. Kegelbrecher mit einem auf einer angetriebenen Exzenterbuchse gehaltenen Brechkegel, wobei die Exzenterbuchse in radialer Führung um einen Achszapfen (7) rotiert, der in einer im Gehäuseunterteil (8) vorgesehenen Achszapfenaufnahme (11) fest eingespannt ist, wobei der Achszapfen (7) einen zylindrischen oberen Lagerabschnitt (15) aufweist, der vermittels einer oberen mechanischen Spannvorrichtung (14.1) in einer die Achszapfenaufnahme (11) bildenden Bohrung verspannt ist, **dadurch gekennzeichnet, dass** der Achszapfen (7) einen zylindrischen unteren Lagerabschnitt (13) aufweist, der vermittels einer unteren mechanischen Spannvorrichtung (14.2) in einem unteren Bereich der Bohrung eingespannt ist.

2. Kegelbrecher nach Anspruch 1,
**dadurch gekennzeichnet,**
**dass** die mechanischen Spannvorrichtungen von insbesondere kommerziell erhältlichen Spannsätzen (14.1, 14.2) gebildet sind, die jeweils einen kegeligen Innenring und einen entsprechend kegeligen Außenring, der als Druckring wirkt, umfassen, wobei Innenring und Außenring insbesondere geschlossene Ringe sind.

3. Kegelbrecher nach Anspruch 2,
**dadurch gekennzeichnet,**
**dass** jeder der beiden Spannsätze (14.1, 14.2) jeweils in einem Ringraum aufgenommen ist, wobei der Ringraum (12) für den oberen Spannsatz (14.1) aus der Achszapfenaufnahme (11) und der Ringraum (16) für den unteren Spannsatz (14.2) aus dem unteren Lagerabschnitt (13) ausgenommen sind.

4. Kegelbrecher nach einem der vorherigen Ansprüche,
**dadurch gekennzeichnet,**
**dass** die Achszapfenaufnahme (11) einen Anschlag (17) ausbildet, wobei zwischen dem oberen Lagerabschnitt 15 und dem unteren Lagerabschnitt (13) ein Übergang von einem kleinen zu einem größeren Bohrungsdurchmesser und entsprechend am Achszapfen ein Übergang von einem größeren zu einem kleinen Wellendurchmesser vorgesehen ist.

5. Kegelbrecher nach einem der Ansprüche 2 oder 4,
**dadurch gekennzeichnet,**
**dass** der obere Spannsatz (14.1) derart orientiert ist, dass der am oberen Lagerabschnitt anliegende kegelige Innenring sich nach unten zum unteren Lagerabschnitt hin verjüngt, wobei der untere Spannsatz (14.2) derart orientiert ist, dass der am unteren Lagerabschnitt anliegende kegelige Innenring sich nach oben zum oberen Lagerabschnitt hin vergrößert.

6. Kegelbrecher nach Anspruch 5,
**dadurch gekennzeichnet,**
**dass** der obere Spannsatz (14.1) durch Schrauben verspannbar ist, deren Köpfe bei abgenommener Exzenterbuchse von oben zugänglich sind, wobei der untere Spannsatz (14.2) durch Schrauben verspannbar ist, deren Köpfe von unten zugänglich sind.

7. Kegelbrecher nach einem der Ansprüche 2 bis 6,
**dadurch gekennzeichnet,**
**dass** kommerziell erhältliche Spannsätze (14.1, 4.2) eingesetzt werden für die die Maße des Achszapfens und der Achszapfenaufnahme entsprechend ausgelegt sind.

8. Kegelbrecher nach Anspruch 7,
**dadurch gekennzeichnet,**
**dass** die Spannsätze (14.1, 4.2)jeweils einen geschlossenen Innenring und jeweils zwei hintereinander liegende geschlossene Druckringe umfassen,
wobei jeder der Druckringe über einen separaten Schraubenverband verspannt wird.

9. Kegelbrecher nach Anspruch 7,
**dadurch gekennzeichnet,**
**dass** die Spannsätze (14.1, 4.2) jeweils einen geschlitzten Innenring und einen geschlitzten Druckring haben.

## Claims

1. Cone crusher having a crushing cone held on a driven eccentric bushing, wherein the eccentric bushing rotates radially guided about a spindle (7) which is fixedly clamped in a spindle receptacle (11) provided in the housing lower part (8), wherein the spindle (7) comprises a cylindrical upper bearing portion (15) which is braced in a bore forming the spindle receptacle (11) by means of an upper mechanical clamping device (14.1) **characterized in that** the spindle (7) comprises a cylindrical lower bearing portion (13) which is clamped in a lower region of the bore by means of a lower mechanical clamping device (14.2).

2. Cone crusher according to Claim 1,
**characterized in that**
the mechanical clamping devices are formed by in particular commercially available clamping sets (14.1, 14.2) which each comprise a conical inner ring and a correspondingly conical outer ring, which acts as a pressure ring, wherein inner ring and outer ring are in particular closed rings.

3. Cone crusher according to Claim 2,
**characterized in that**
each of the two clamping sets (14.1, 14.2) is in each case received in an annular space, wherein the annular space (12) for the upper clamping set (14.1) is taken out of the spindle receptacle (11) and the annular space (16) for the lower clamping set (14.2) is taken out of the lower bearing portion (13).

4. Cone crusher according to one of the preceding claims,
**characterized in that**
the spindle receptacle (11) forms a stop (17), wherein between the upper bearing portion (15) and the lower bearing portion (13) a transition is provided from a small to a larger bore diameter and, in a corresponding manner on the spindle, a transition is provided from a larger to a small shaft diameter.

5. Cone crusher according to one of Claims 2 and 4,
**characterized in that**
the upper clamping set (14.1) is oriented in such a manner that the conical inner ring lying against the upper bearing portion tapers downward toward the lower bearing portion, wherein the lower clamping set (14.2) is oriented in such a manner that the conical inner ring lying against the lower bearing portion tapers upward toward the upper bearing portion.

6. Cone crusher according to Claim 5,
**characterized in that**
the upper clamping set (14.1) can be braced by screws, the heads of which are accessible from above when the eccentric bushing is removed, wherein the lower clamping set (14.2) can be braced by screws, the heads of which are accessible from below.

7. Cone crusher according to one of Claims 2 to 6,
**characterized in that**
use is made of commercially available clamping sets (14.1, 4.2), for which the dimensions of the spindle and of the spindle receptacle are correspondingly configured.

8. Cone crusher according to Claim 7,
**characterized in that**
the clamping sets (14.1, 4.2) each comprise a closed inner ring and each comprise two closed pressure rings lying one behind the other, wherein each of the pressure rings is braced via a separate screw assembly.

9. Cone crusher according to Claim 7,
**characterized in that**
the clamping sets (14.1, 4.2) each have a slotted inner ring and a slotted pressure ring.

## Revendications

1. Concasseur à cône comprenant un cône de concassage fixé sur une douille excentrique entraînée, la douille excentrique tournant dans un guide radial autour d'un tourillon d'axe (7) qui est serré fixement dans un logement de tourillon d'axe (11) prévu dans la partie inférieure du boîtier (8), le tourillon d'axe (7) présentant une portion de palier supérieure cylindrique (15) qui est serrée par le biais d'un dispositif de serrage mécanique supérieur (14.1) dans un alésage formant le logement de tourillon d'axe (11),
**caractérisé en ce que**
le tourillon d'axe (7) présente une portion de palier inférieure cylindrique (13) qui est serrée dans une région inférieure de l'alésage au moyen d'un dispositif de serrage mécanique inférieur (14.2).

2. Concasseur à cône selon la revendication 1,
**caractérisé en ce que**
les dispositifs de serrage mécaniques sont formés par des ensembles de serrage notamment disponibles dans le commerce (14.1, 14.2) qui comprennent à chaque fois une bague intérieure conique et une bague extérieure conique correspondante qui agit en tant que de bague de pression, la bague intérieure et la bague extérieure étant notamment des bagues fermées.

3. Concasseur à cône selon la revendication 2,
**caractérisé en ce que**
chacun des deux ensembles de serrage (14.1, 14.2) est à chaque fois reçu dans un espace annulaire, l'espace annulaire (12) pour le jeu de serrage supérieur (14.1) étant réalisé dans le logement de tourillon d'axe (11) et l'espace annulaire (16) pour le jeu de serrage inférieur (14.2) étant réalisé dans la portion de palier inférieure (13) .

4. Concasseur à cône selon l'une quelconque des revendications précédentes,
**caractérisé en ce que**
le logement de tourillon d'axe (11) constitue une butée (17), une transition d'un petit diamètre d'alésage à un plus grand diamètre d'alésage étant prévue entre la portion de palier supérieure (15) et la portion de palier inférieure (13) et, de manière correspondante, une transition d'un plus grand diamètre d'arbre à un petit diamètre d'arbre étant prévue sur le tourillon d'axe.

5. Concasseur à cône selon l'une quelconque des revendications 2 ou 4,
**caractérisé en ce que**
le jeu de serrage supérieur (14.1) est orienté de telle sorte que la bague intérieure conique s'appliquant contre la portion de palier supérieure se rétrécisse vers le bas vers la portion de palier inférieure, le jeu de serrage inférieur (14.2) étant orienté de telle sorte que la bague intérieure conique s'appliquant contre la portion de palier inférieure augmente vers le haut vers la portion de palier supérieure.

6. Concasseur à cône selon la revendication 5,
**caractérisé en ce que**
le jeu de serrage supérieur (14.1) peut être serré par des vis dont les têtes sont accessibles par le dessus lorsque la douille excentrique est enlevée, le jeu de serrage inférieur (14.2) pouvant être serré par des vis dont les têtes sont accessibles par le dessous.

7. Concasseur à cône selon l'une quelconque des revendications 2 à 6,
**caractérisé en ce que**
des jeux de serrage disponibles dans le commerce (14.1, 4.2) sont utilisés, les dimensions du tourillon d'axe et du logement de tourillon d'axe étant conçues de manière à correspondre à ces jeux de serrage.

8. Concasseur à cône selon la revendication 7,
**caractérisé en ce que**
les jeux de serrage (14.1, 4.2) comprennent à chaque fois une bague intérieure fermée et à chaque fois deux bagues de pression fermées situées l'une derrière l'autre, chacune des bagues de pression étant serrée par le biais d'un assemblage à vis séparé.

9. Concasseur à cône selon la revendication 7,
**caractérisé en ce que**
les jeux de serrage (14.1, 4.2) présentent chacun une bague intérieure fendue et une bague de pression fendue.
